# EUROPÄISCHE PATENTANMELDUNG

(11) **EP 4 596 815 A1**
(43) Veröffentlichungstag der Anmeldung: **06.08.2025**
(21) Anmeldenummer: 25154156.1
(22) Anmeldetag: 27.01.2025
(51) Int. Cl.: E05B 17/00, E05B 77/34, E05B 81/76, E05B 85/10

(54) **TÜRGRIFFGEHÄUSE FÜR EIN KRAFTFAHRZEUG**

(30) Priorität: 31.01.2024 DE 102024102775
(71) Anmelder: Arte Reverse Engineering Gbr, 98617 Vachdorf (DE)
(72) Erfinder: Lantzsch, Heiko, 99817 Eisenach (DE); Reinisch, Alexander, 98617 Vachdorf (DE)
(74) Vertreter: Kreuels, Justus

(57) **Zusammenfassung**

Türgriffgehäuse (100) für eine Fahrzeugtür (2) eines Kraftfahrzeuges (23), wobei in dem Türgriffgehäuse (100) eine Heizung (3) integriert ist, die mit einer Innenseite (104) des Türgriffgehäuses (100), an welcher ein Türgriff (1) anordbar ist, in thermisch leitfähiger Verbindung steht, wobei die Heizung (3) ein elektrisch leitfähiges Polymermaterial (7) aufweist.

## Beschreibung

Die vorliegende Erfindung betrifft im Allgemeinen Türgriffgehäuse mit einem integrierten Heizmechanismus für, insbesondere ausfahrbare, Türaußengriffe an Fahrzeugtüren.

Verschiedene Automobilgestaltungen umfassen Türaußengriffe, die zur Verwendung ausgefahren werden können. Diese Türgriffe sind bündig angebracht und im Allgemeinen unzugänglich, wenn sich der Insasse in dem Fahrzeug befindet oder wenn das Fahrzeug geparkt und nicht in Verwendung ist. Wenn der Insasse sich dem Fahrzeug von außen nähert, können die Türgriffe ausgefahren werden, sodass der Insasse den ausfahrbaren Griff zum Betätigen des Türgriffs greifen kann, um den Fahrgastraum des Fahrzeugs zu betreten.

Es hat sich herausgestellt, dass bei solchen Türgriffen regelmäßig die Gefahr einer Vereisung besteht, so dass ein Ausfahren der Türgriffe aufgrund von Eis auf der Fahrzeugaußenfläche nicht mehr möglich ist.

Hiervon ausgehend ist es Aufgabe der vorliegenden Erfindung, die mit Bezug auf den Stand der Technik geschilderten Probleme wenigstens teilweise zu lösen. Diese Aufgabe wird gelöst mit der Erfindung gemäß den Merkmalen der unabhängigen Patentansprüche. Weitere vorteilhafte Ausgestaltungen sind in den abhängig formulierten Patentansprüchen sowie in der Beschreibung und insbesondere auch in der Figurenbeschreibung angegeben. Es ist darauf hinzuweisen, dass der Fachmann die einzelnen Merkmale in technologisch sinnvoller Weise miteinander kombiniert und damit zu weiteren Ausgestaltungen der Erfindung gelangt.

Hier beschrieben wird ein Türgriffgehäuse für eine Fahrzeugtür eines Kraftfahrzeuges, wobei in dem Türgriffgehäuse eine Heizung integriert ist, die mit einer Innenseite des Türgriffgehäuses, an welcher ein Türgriff anordbar ist, in thermisch leitfähiger Verbindung steht, wobei die Heizung ein elektrisch leitfähiges Polymermaterial aufweist.

Das Türgriffgehäuse, welches als Griffmulde bezeichnet werden kann, dient der Aufnahme des (ausfahrbaren) Türgriffes. Das Türgriffgehäuse ist insbesondere in eine Türaußenverkleidung, welche eine Außenfläche der Fahrzeugtür bildet, eingesetzt.

Besonders vorteilhafterweise weist das Türgriffgehäuse eine Innenschale auf, die die Innenseite des Türgriffgehäuses und einen Aufnahmeraum bildet, wobei die Heizung eine Einlage in dem Aufnahmeraum der Innenschale ausbildet.

Der Aufnahmeraum kann an der Innenseite oder einer der Innenseite gegenüberliegenden Außenseite der Innenschale gebildet sein.

Neben der Innenschale kann das Türgriffgehäuse weitere Komponenten, beispielsweise eine Außenschale, umfassen. Die Innenschale kann beispielsweise vollständig in der Außenschale angeordnet und mit dieser verbunden sein. Eine solche Verbindung kann beispielsweise eine Klebeverbindung sein. Sofern das Türgriffgehäuse eine Außenschale aufweist, ist die Außenseite der Innenschale in einem montierten Zustand des Türgriffgehäuses insbesondere zu der Außenschale gerichtet.

Das Türgriffgehäuse ist an der Fahrzeugtür anordbar und insbesondere Teil eines Türöffnungsmechanismus einer Fahrzeugtür eines Kraftfahrzeuges. Der Türöffnungsmechanismus dient zum selektiven Freigeben einer Fahrzeugtür aus einer geschlossenen Position in eine geöffnete Position. Ein in dem Türgriffgehäuse angeordneter Türgriff kann zwischen einer bündigen Position und einer ausgefahrenen Position bewegt werden. In der bündigen Position ist eine Außenseite des Türgriffs mit einem Abschnitt einer Außenfläche der Fahrzeugtür, die den Türgriff unmittelbar umgibt, bündig, sodass lediglich auf die Außenseite des Türgriffs zugegriffen werden kann. In der ausgefahrenen Position ist die Außenseite des Türgriffs von der Außenfläche der Fahrzeugtür wegbewegt, sodass auf eine hintere Fläche des Türgriffs zugegriffen werden kann.

Der Türgriff kann von einem Bediener in der bündigen Position bevorzugt nicht betätigt werden. In der ausgefahrenen Position kann der Türgriff von einem Bediener betätigt werden. Bevorzugt kann der Bediener den in der ausgefahrenen Position befindlichen Türgriff umgreifen, um so an dem Türgriff zu ziehen und damit die Fahrzeugtür zu öffnen. Bevorzugt kann der Bediener dann auf eine hintere Fläche des Türgriffs, die der Außenseite gegenüberliegt, zugreifen.

Die Heizung steht bevorzugt mit der Außenseite des Türgriffs und/oder der Außenfläche der Fahrzeugtür, die den Türgriff unmittelbar umgibt, in thermischer Verbindung. Insbesondere kann mit der Heizung eine Umfangskontur der Außenseite des Türgriffs beheizt werden, um eine Eisschicht, die sich auf der Außenseite befindet, aufzuschmelzen. Eine solche Eisschicht kann den Türgriff blockieren, so dass er nicht mehr von der bündigen Position in die ausgefahrene Position gebracht werden kann. Dieser Effekt kann durch den Einsatz der Heizung verhindert bzw. rückgängig gemacht werden. Bevorzugt ist die Heizung so eingerichtet, dass Wärme zum Aufschmelzen einer Eisschicht vornehmlich im Bereich der Umfangskontur der Außenseite des Türgriffs entsteht.

Die Heizung umfasst ein elektrisch leitfähiges Polymermaterial. Das elektrisch leitfähige Polymermaterial bildet einen Heizwiderstand, in welchem elektrischer Strom in Wärme umgewandelt wird. Das elektrisch leitfähige Polymermaterial ist bevorzugt in einem Aufnahmeraum des Türgriffgehäuses angeordnet. Das elektrisch leitfähige Polymermaterial füllt den Aufnahmeraum der Innenschale bevorzugt vollständig aus. Bevorzugt deckt das elektrisch leitfähige Polymermaterial insbesondere einen Boden des Aufnahmeraums der Innenschale ab. Das elektrisch leitfähige Polymermaterial liegt bevorzug in dem Aufnahmeraum an einem Gehäusematerial des Türgriffgehäuses bzw. der Innenschale an.

Außerdem vorteilhaft ist es, wenn das elektrisch leitfähige Polymermaterial in die Innenschale eingegossen, eingelegt, eingeklebt oder eingespritzt ist.

Das Türgriffgehäuse bzw. dessen Innenschale ist bevorzugt aus einem Kunststoffmaterial hergestellt. Das elektrisch leitfähige Polymermaterial ist bevorzugt ebenfalls ein Kunststoffmaterial. Die elektrische Leitfähigkeit des elektrisch leitfähigen Polymermaterials ist insbesondere durch die Struktur des Polymermaterials und ggf. Zusatzstoffe im Polymermaterial gewährleistet. Bevorzugt ist das elektrisch leitfähige Polymermaterial deutlich weicher als das Material des Gehäuses bzw. das Material der Außenschale.

Durch ein Einspritzen und/oder Eingießen des elektrisch leitfähigen Polymermaterials kann ein sehr fester, gut wärmeleitender Verbund zwischen dem elektrisch leitfähigen Polymermaterial und der Innenschale erreicht werden.

Das elektrisch leitfähige Polymermaterial kann in Ausführungsvarianten in die Innenschale auch eingelegt sein. Bevorzugt ist das eingelegte elektrisch leitfähige Polymermaterial mit einem Druck beaufschlagt, welcher das eingelegte elektrisch leitfähige Polymermaterial gegen die Innenschale drückt, um einen guten Wärmeübergang zwischen dem elektrisch leitfähigen Polymermaterial und der Innenschale zu gewährleisten.

Das elektrisch leitfähige Polymermaterial kann insbesondere zusätzlich auch in die Innenschale eingeklebt werden. Bevorzugt ist dazu ein Kleber verwendet, der eine gute thermische Leitfähigkeit (Wärmeleitfähigkeit) zwischen dem elektrisch leitfähigen Polymermaterial und der Innenschale gewährleistet.

Bevorzugt liegt die Materialdicke an der Innenschale im Bereich der Innenseite zwischen 1 mm [Millimeter] und 5 mm. In dem elektrisch leitfähigen Polymermaterial erzeugte Wärme gelangt somit bevorzugt schnell und mit wenig Verlusten zu der Innenseite und in der Folge zu der Außenseite des Türgriffs, um dort eine Eisschicht aufschmelzen zu können.

Besonders bevorzugt ist, wenn die Heizung derart in dem Türgriffgehäuse angeordnet ist, dass insbesondere eine die Innenseite des Türgriffgehäuses umlaufende Kante mit der Heizung beheizbar ist.

Der Türgriff ist bevorzugt so ausgeführt, dass er in der bündigen Position zusammen mit der Außenfläche der Tür eine plane Oberfläche bildet. Die Außenseite des Türgriffs ist aus diesem Grund im Wesentlichen flach. Die Außenseite des Türgriffs weist aus diesem Grund eine umlaufende Kante auf, welche die (flache) Außenseite umgibt.

Der Türgriff hat insbesondere Bereiche, die beim Bewegen des Türgriffs aus der bündigen Position in die ausgefahrene Position mehr bewegt werden als andere Bereiche. Beispielsweise wird der Türgriff bzw. die Außenseite des Türgriffs gegenüber der Außenfläche der Fahrzeugtür gekippt, wenn er von der bündigen Position in die ausgefahrene Position bewegt wird. Besonders bevorzugt wird der Türgriff dazu um einen Drehpunkt bewegt. Besonders bevorzugt ist die Heizung bzw. insbesondere das elektrisch leitfähige Polymermaterial derart in dem Türgriffgehäuse angeordnet, dass in Bereichen, die beim Bewegen aus der bündigen Position in die ausgefahrene Position weiter bewegt werden bzw. die weiter von einem Drehpunkt des Türgriffs beabstandet sind, eine stärkere Beheizung erfolgt.

In weiteren Ausführungsvarianten wird der Türgriff parallel oder zumindest teilweise parallel aus der bündigen Position in die ausgefahrene Position bewegt. Bevorzugt hat der Türgriff dann einen Antrieb umfassend zwei oder mehr Antriebsmotoren, die den Türgriff parallel aus der Tür herausschieben, so dass die Außenseite des Türgriffs aus der Außenfläche der Fahrzeugtür herausgeführt wird.

Besonders bevorzugt hat das elektrisch leitfähige Polymermaterial PTC-Eigenschaften.

Bei dem elektrisch leitfähigen Polymermaterial kann es sich beispielsweise um ein intrinsisch leitfähiges Polymer (bzw. einen intrinsisch leitfähigen Kunststoff) handeln. Dies bedeutet mit anderen Worten insbesondere, dass es sich bei dem elektrisch leitfähigen Polymermaterial um ein solches handelt, das selbst elektrisch leitfähig ist. Alternativ oder kumulativ kann vorgesehen sein, dass das elektrisch leitfähigen Polymermaterial durch mindestens einen elektrisch leitfähigen Zusatz- bzw. Füllstoff, wie etwa Aluminiumflocken oder Ruß elektrisch leitfähig ist, der in einem (nicht zwingend selbst leitfähigen) Polymer enthalten bzw. eingebettet ist.

Bevorzugt erfolgt bei einer Schalttemperatur eine Änderung in der Struktur des Polymermaterials, welche dazu führt, dass sich elektrisch leitfähige Pfade in dem Polymermaterial deaktivieren.

Wenn bei einem Werkstoff mit steigender Temperatur der Widerstandswert zunimmt, so hat dieser einen positiven Temperaturkoeffizienten. Materialien mit metallähnlichen Leiteigenschaften besitzen grundsätzlich hinsichtlich ihres elektrischen Widerstands einen positiven Temperaturkoeffizienten (PTC-Eigenschaften bzw. PTC-Widerstandseigenschaften). Dabei nimmt bei metallähnlichen Leiteigenschaften mit steigender Temperatur der Widerstand nahezu linear zu. Demgegenüber haben elektrisch leitende Polymerwerkstoffe in der Regel in einem sehr schmalen Temperaturband eine starke Widerstandszunahme. Allgemein werden diese Polymerwerkstoffe auch mit PPTC abgekürzt. Hierbei steht der PPTC für die englische Bezeichnung Polymer Positive Temperature Coefficients.

Mit anderen Worten kann das elektrisch leitfähige Polymermaterial mit PTC-Widerstandseigenschaften insbesondere auch als sogenannter (Polymer-)Kaltleiter beschrieben werden. Ein Kaltleiter, PTC-Widerstand oder PTC-Thermistor ist ein temperaturabhängiger Widerstand, welcher insbesondere zu der Gruppe der Thermistoren zählt. Er weist als eine Eigenschaft einen positiven Temperaturkoeffizienten auf und leitet bei tiefen Temperaturen den elektrischen Strom besser als bei hohen Temperaturen.

Der elektrisch leitfähige Polymermaterial mit PTC-Effekt ist bevorzugt so ausgeführt, dass dieser eine Schalttemperatur zwischen 10° Celsius und 40° Celsius aufweist. Hierdurch können Temperaturen des Türgriffgehäuses und damit auch des Türgriffs erreicht werden, die zum Aufschmelzen einer Eisschicht ausreichend sind und gleichzeitig kann ein übermäßiger Verbrauch von elektrischer Energie durch die Heizung in dem Türgriffgehäuse verhindert werden. Darüber hinaus ist die Schalttemperatur bevorzugt so gewählt, dass der Türgriff durch das Heizen nicht zu warm werden kann. Insbesondere sollte der Türgriff durch das Heizen nicht so warm werden, dass ein Bediener dies als störend/unangenehm empfindet, wenn er den Türgriff greift. Aus diesem Grund ist die Schalttemperatur bevorzugt maximal 40°C oder niedriger.

Außerdem vorteilhaft ist es, wenn elektrische Leiterstrukturen zur Beaufschlagung des elektrisch leitfähigen Polymermaterials mit elektrischem Strom zwischen der Innenschale, vorzugsweise einem Boden des Aufnahmeraums, und dem elektrisch leitfähigen Polymermaterial angeordnet sind.

Die elektrischen Leitstrukturen sind vorzugsweise in dem Aufnahmeraum und insbesondere darin unter dem elektrisch leitfähigen Polymermaterial angeordnet. Für den Fall, dass der Aufnahmeraum der Innenseite gegenüberliegt, sind die elektrischen Leiterstrukturen insbesondere zwischen der Innenseite und dem elektrisch leitfähigen Polymermaterial angeordnet.

Auch vorteilhaft ist es, wenn die elektrischen Leiterstrukturen mindestens eine erste elektrische Leiterstruktur und mindestens eine zweite elektrische Leiterstruktur umfassen, die jeweils kammartig ausgeführte Abschnitte aufweisen, wobei die kammartigen Abschnitte der ersten elektrischen Leiterstruktur und der zweiten elektrischen Leiterstruktur ineinandergreifen.

Die elektrischen Leiterstrukturen sind bevorzugt metallisch und insbesondere metallische Blechelemente, beispielsweise aus Kupfer, Silber oder Aluminium und/oder beispielsweise mit Kupfer, Silber oder Aluminium beschichtet. Durch zwei voneinander getrennte elektrische Leitstrukturen kann das elektrisch leitfähige Polymermaterial mit einer Spannung beaufschlagt werden. So kann ein elektrischer Stromfluss (Heizstrom) durch das elektrisch leitfähige Polymermaterial erzeugt werden. Hierdurch wird Wärme in dem elektrisch leitfähigen Polymermaterial erzeugt.

Grundsätzlich ist ein Abstand der mindestens zwei voneinander getrennten elektrischen Leistrukturen zueinander in dem Polymermaterial ein Parameter, mit welchem die notwendige elektrische Spannung zum Hervorrufen eines gewünschten Heizstroms eingestellt werden kann. Bevorzugt liegt der Abstand in einem Bereich zwischen 1 mm [Millimeter]und 10 mm [Millimeter].

Außerdem vorteilhaft ist es, wenn die mindestens zwei voneinander getrennten elektrischen Leitstrukturen zumindest bereichsweise einander greifende Kammstrukturen ausbilden.

Bei Kammstrukturen existiert ein geringer Abstand zwischen den mindestens zwei voneinander getrennten elektrischen Leitstrukturen. Derartige Kammstrukturen eignen sich insbesondere, wenn eine besonders gleichmäßige Verteilung von elektrischem Strom auf das elektrisch leitfähige Polymermaterial gewünscht ist. Außerdem kann durch solche Kammstrukturen erreicht werden, dass nur relativ kurze Wege des elektrischen Stroms durch das elektrisch leitfähige Polymermaterial auftreten und so kann die Betriebsspannung der Heizung in einem niedrigen Bereich gehalten werden.

Besonders bevorzugt bedeckt das elektrisch leitfähige Polymermaterial die elektrische Leiterstrukturen in dem Aufnahmeraum. Bevorzugt ist das Türgriffgehäuse so hergestellt, dass zunächst die Innenschale bereitgestellt wird und in die Innenschale die elektrischen Leiterstrukturen eingelegt werden. Bevorzugt werden die elektrischen Leiterstrukturen anschließend mit dem elektrisch leitfähigen Polymermaterial bedeckt, beispielsweise in dem das elektrisch leitfähige Polymermaterial in die Innenschale eingegossen oder eingespritzt wird. Bevorzugt fixiert das elektrisch leitfähige Polymermaterial die Leiterstrukturen an der Innenschale.

Darüber hinaus vorteilhaft ist es, wenn eine Innenschale, die die Innenseite des Türgriffgehäuses bildet, einen nach außen, von der Innenseite weg ausgerichteten Steckerabschnitt aufweist, an welchem ein Stromversorgungsstecker zur Versorgung der Heizung mit elektrischem Strom anschließbar ist.

Der Steckerabschnitt besteht bevorzugt aus dem (weniger weichen) Material der Innenschale und nicht aus dem elektrisch leitfähigen Polymermaterial.

Darüber hinaus vorteilhaft ist es, wenn elektrische Leiterstrukturen zur Beaufschlagung des elektrisch leitfähigen Polymermaterials der Heizung mit elektrischem Strom Anschlusspinne ausbilden, die sich derart in den Steckerabschnitt hinein erstrecken, dass ein an dem Steckerabschnitt angeschlossener Stromversorgungsstecker an die Anschlusspinne angeschlossen ist.

Bevorzugt ist der Steckerabschnitt so ausgebildet, dass eine Metallstruktur, welche die elektrischen Leiterstrukturen bildet, in die Innenschale derart eingelegt werden kann, dass Abschnitte der Metallstruktur, welche die Anschlusspinne bilden in dem Steckerabschnitt positioniert sind und dort als Anschlusspinne zum Anschließen an einen Versorgungsstecker wirken können.

Hier auch beschrieben werden soll ein System mit einem erfindungsgemäßen Türgriffgehäuse sowie einer Dichtung, welche um das Türgriffgehäuse und in einem montierten Zustand zwischen dem Türgriffgehäuse und der Fahrzeugtür angeordnet ist, wobei in der Dichtung eine weitere Heizung integriert ist.

Die Dichtung ist vorzugsweise umlaufend um das Türgriffgehäuse angeordnet. Die Heizung kann umlaufend um das Türgriffgehäuse oder lediglich in einem Abschnitt oder in mehreren Abschnitten der Dichtung angeordnet sein.

Ein Beheizen der Dichtung kann zum einen dem Aufschmelzen der Eisschicht dienen. Zum anderen kann ein Beheizen der Dichtung dafür sorgen, dass die von der Heizung in dem Türgriffgehäuse erzeugte Wärme nicht oder nur in reduzierter Form über die Dichtung in die Fahrzeugtür, insbesondere die Türaußenverkleidung der Fahrzeugtür, übergeht, sodass ein Wärmefluss, der dem Aufschmelzen der Eisschicht an dem Türgriff nicht zweckdienlich ist, vermieden beziehungsweise reduziert wird.

Besonders bevorzugt ist vorgesehen, dass die weitere Heizung ein elektrisch leitfähiges Polymermaterial aufweist.

Das elektrisch leitfähige Polymermaterial ist vorzugsweise ein elektrisch hochleitfähiges Polymermaterial beziehungsweise ein elektrisch hochleitfähiger Kunststoff. Das elektrisch leitfähige Polymermaterial ist vorzugsweise elastisch und weist vorzugsweise ähnliche Eigenschaften wie Gummi auf. Es kann vorgesehen sein, dass die gesamte Dichtung aus dem elektrisch leitfähigen Polymermaterial hergestellt ist.

Das elektrisch leitfähige Polymermaterial bildet wie das elektrisch leitfähige Polymermaterial an dem Türgriffgehäuse einen Heizwiderstand, in welchem elektrischer Strom in Wärme umgewandelt wird. Die zuvor beschriebenen Eigenschaften des elektrisch leitfähigen Polymermaterials an dem Türgriffgehäuse sind analog auf das elektrisch leitfähige Polymermaterial an der Dichtung übertragbar.

Das elektrisch leitfähige Polymermaterial ist vorzugsweise mittels eines auch als Bussignal oder Pulssignal bezeichneten und insbesondere über einen Bus übertragenen Signals aktivierbar und deaktivierbar.

Alternativ zu dem elektrisch leitfähigen Polymermaterial kann die Heizung ein Heizkabel umfassen, welches an oder in der Dichtung angeordnet ist.

Hier auch beschrieben werden soll ein Türöffnungsmechanismus zum selektiven Freigeben einer Fahrzeugtür eines Kraftfahrzeuges aus einer geschlossenen Position, aufweisend ein erfindungsgemäßes Türgriffgehäuse oder ein erfindungsgemäßes System, weiter aufweisend einen Türgriff, welcher an der Innenseite des Türgriffgehäuses angeordnet ist, wobei der Türöffnungsmechanismus einen Antrieb aufweist, mit welchem der Türgriff zwischen einer bündigen Position und einer ausgefahrenen Position hin- und her bewegbar ist, wobei in der bündigen Position eine Außenseite des Türgriffs mit einem Abschnitt einer Außenfläche der Fahrzeugtür, die den Türgriff unmittelbar umgibt, bündig ist und wobei in der ausgefahrenen Position die Außenseite des Türgriffs von der Außenfläche der Fahrzeugtür wegbewegt ist, sodass ein Bediener auf eine hintere Fläche des Türgriffs zugreifen kann.

Die vorstehend im Zusammenhang mit dem Türgriffgehäuse geschilderten besonderen Vorteile und Ausgestaltungsmerkmale gelten auch für den beschriebenen Türöffnungsmechanismus.

Besonders vorteilhaft ist es, wenn der Türöffnungsmechanismus einen Temperatursensor aufweist, mit dem eine Temperatur des Türgriffgehäuses und/oder der Dichtung überwacht werden kann, um eine Vereisungsgefahr des Türgriffs und/oder Türgriffgehäuses zu erkennen.

Grundsätzlich gilt, dass eine unnötige Beheizung des Türgriffgehäuses (dann, wenn keine Eisschicht vorliegt, welche ein Ausfahren des Türgriffs blockiert) nach Möglichkeit vermieden werden sollte. Aus diesem Grunde ist es vorteilhaft die Temperatur zu überwachen. Nur bei niedrigen Temperaturen ist die Blockade des Türgriffs durch eine Eisschicht möglich. Bevorzugt ist der Türöffnungsmechanismus so eingerichtet, dass ein Beheizen des Türgriffgehäuses mit der Heizung nur dann erfolgt, wenn Temperaturen vorliegen, bei denen die Existenz einer Eisschicht auf dem Türgriff bzw. auf der Fahrzeugtür möglich ist.

Auch vorteilhaft ist es, wenn der Antrieb zum Bewegen des Türgriffs aus der bündigen Position in die ausgefahrene Position dazu eingerichtet ist, in einem Testbetrieb mechanisch zu testen, ob eine Blockade des Türgriffs vorliegt.

Grundsätzlich ist es auch bei niedrigen Temperaturen (bei denen das Auftreten von Eisschichten auf der Tür bzw. dem Türgriff prinzipiell möglich ist) möglich, dass keine Eisschicht vorliegt. Solche Situationen können zuverlässig erkannt werden, in dem ein Antrieb des Türgriffs in einem Testbetrieb betrieben wird, um festzustellen, ob der Türgriff blockiert ist oder nicht. In dem Testbetrieb kann der Antrieb beispielsweise mit üblichen Antriebsströmen betrieben werden, die zum Bewegen des Türgriffs üblicherweise auch verwendet werden. Bevorzugt wird anhand von Kenngrößen (beispielsweise anhand von elektrischen Kenngrößen des Antriebs) erkannt, dass keine Bewegung des Türgriffs auftritt. Wenn keine Bewegung des Türgriffs auftritt, kann ggf. ein Betrieb der Heizung in dem Türgriffgehäuse und/oder der Heizung in der Dichtung gestartet werden.

Ganz besonders bevorzugt wird die Heizung nur dann aktiviert, wenn mehrere Bedingungen erfüllt sind, die zusammen anzeigen, dass durch einen Betrieb der Heizung eine möglicherweise vorhandene Blockade des Türgriffs gelöst werden kann. Beispielsweise erfolgt die Aktivierung der Heizung dann, wenn einerseits mit einem Temperatursensor niedrige Temperaturen festgestellt wurden, die auf die Möglichkeit einer Eisschicht hindeuten und andererseits, durch den beschriebenen Testbetrieb festgestellt wurde, dass tatsächlich eine Blockade des Türgriffs vorliegt.

Darüber hinaus vorteilhaft ist, wenn der Türöffnungsmechanismus ein Steuergerät aufweist, welches dazu eingerichtet ist, ein Signal einer Annäherung eines Bedieners an das Kraftfahrzeug festzustellen und bei einer Annäherung eines Bedieners Maßnahmen zur Erkennung einer möglichen Vereisung des Türgriffs und/oder Türgriffgehäuses durchzuführen und gegebenenfalls die Heizung in dem Türgriffgehäuse und/oder in der Dichtung zu aktivieren.

In der Regel benötigt ein ausreichendes Auflösen bzw. Anlösen der Eisschicht mit der Heizung, so dass ein Ausfahren des Türgriffs möglich ist, etwas Zeit. Wenn ein Bediener sich dem Kraftfahrzeug nähert, erwartet er im Allgemeinen, dass die Türgriffe zur Bedienung zur Verfügung stehen und sich insbesondere in der ausgefahrenen Position befinden. Besonders bevorzugt wird ein Betrieb der Heizung des Türgriffgehäuses eingeleitet, wenn ein Signal der Annäherung eines Bedieners vorliegt und gleichzeitig weitere Bedingungen vorliegen, wie beispielsweise die beschriebenen niedrigen Temperaturen sowie gegebenenfalls die Erkennung einer Blockade des Türgriffs durch einen Testbetrieb des Antriebs. Gegebenenfalls können noch weitere Bedingungen geprüft werden, bevor die Heizung aktiviert wird. Bevorzugt ist ein Steuergerät des Türöffnungsmechanismus dazu eingerichtet, derartige Bedingungen zu prüfen und die Heizung in Abhängigkeit hiervon zu aktivieren.

In weiteren Ausführungsvarianten ist das Steuergerät und/oder der Antrieb so ausgeführt, dass in dem Testbetrieb anhand von mindestens einem Betriebsparameter des Antriebs ermittelbar ist, wie dick eine Eisschicht sein kann und die Heizung in Abhängigkeit hiervon angesteuert wird.

Die Eisschicht hat normalerweise eine gewisse Flexibilität. Durch den Testbetrieb kann gegebenenfalls eine Verformung der Eisschicht erreicht werden, die anhand von Betriebsparametern des Antriebs erkennbar ist. Ein Ausfahren des Türgriffs ist dann zwar verhindert. Es kann jedoch festgestellt werde, dass ein Heizbedarf zum Lösen der Blockade reduziert ist.

Die Erfindung sowie das technische Umfeld der Erfindung werden nachfolgend anhand der Figuren näher erläutert. Die Figuren zeigen bevorzugte Ausführungsbeispiele, auf welche die Erfindung nicht beschränkt ist. Es ist insbesondere darauf hinzuweisen, dass die Figuren und insbesondere die in den Figuren dargestellten Größenverhältnisse nur schematisch sind. Es zeigen:
- Fig. 1:: einen versenkbaren Türgriff in einer ausgefahrenen Position;
- Fig. 2:: einen versenkbaren Türgriff in einer eingefahrenen Position;
- Fig. 3a:: ein Türgriffgehäuse für einen versenkbaren Türgriff;
- Fig. 3b/3c:: verschiedene Ansichten eines Türgriffgehäuses mit einer Heizung;
- Fig. 4:: ein Türgriffgehäuse mit einer Dichtung;
- Fig. 5:: eine Anordnung von elektrischen Leitstrukturen für eine Heizung; und
- Fig. 6:: eine schematische Darstellung eines Kraftfahrzeuges.

Die Fig. 1 und die Fig. 2 zeigen einen versenkbaren Türgriff 1. Der versenkbare Türgriff 1 ist in einem Türgriffgehäuse 100 angeordnet und daran gelagert. In Fig. 1 ist der versenkbare Türgriff 1 in einer ausgefahrenen Position 18 dargestellt. In Fig. 2 ist der versenkbare Türgriff 1 in einer bündigen Position 17 dargestellt. Zu erkennen ist jeweils ein Abschnitt der Fahrzeugtür 2 bzw. der Außenfläche 19 der Fahrzeugtür 2 in der unmittelbaren Umgebung des Türgriffs 1. Wenn der Türgriff 1 sich entsprechend der Darstellung in Fig. 2 in der bündigen Position 17 befindet, ist die Außenseite 4 des Türgriffs 1 mit der Außenfläche 19 der Fahrzeugtür 2 bündig. Die Außenseite 4 des Türgriffs 1 hat eine umlaufende Kante 28, die den Übergang von der Außenseite 4 des Türgriffs 1 zur Außenfläche 19 der Fahrzeugtür 2 bildet. Auch das Türgriffgehäuse 100 hat eine umlaufende Kante 107, die den Übergang des Türgriffgehäuses 100 zur Außenfläche 19 der Fahrzeugtür 2 bildet. Dann kann sich auf der Außenfläche 19 der Fahrzeugtür 2 eine Eisschicht ausbilden, die verhindert, dass der Türgriff 1 ausgefahren werden kann. In der ausgefahrenen Position 18 gemäß Fig. 2 kann ein Bediener den Türgriff 1 umgreifen und insbesondere auch von einer hinteren Fläche 20 des Türgriffs 1 aus Kraft auf den Türgriff 1 ausüben, um an der Tür zu ziehen. In der eingefahrenen Situation ist der Türgriff 1 in der in dem Türgriffgehäuse 100 auf der Innenseite 104 des Türgriffgehäuses 100 angeordnet. Die Innenseite 104 des Türgriffgehäuses 100 ist in Figl 1 (bei ausgefahrenem Türgriff 1) nochmal markiert.

Fig. 3a bis 3c zeigen jeweils ein hier vorgeschlagenes Türgriffgehäuse 100 für einen versenkbaren Türgriff 1. Eine Innenschale 105 des Türgriffgehäuses 100 bildet die Innenseite 104 des Türgriffgehäuses 100 aus, an welcher der Türgriff 1 anordbar ist. Die Innenschale 105 hat einen von der Innenseite 104 weg ausgerichteten (schalenförmigen) Aufnahmeraum 106. In dem Aufnahmeraum 106 ist die hier vorgeschlagene Heizung 3 angeordnet. Mit der Heizung 3 ist die Innenschale 105 und insbesondere die umlaufende Kante 107 beheizbar. Die Heizung 3 umfasst das beschriebene elektrisch leitfähige Polymermaterial 7. Das elektrisch leitfähige Polymermaterial 7 wird über elektrische Leiterstrukturen 8, 9 (siehe Fig. 5) mit elektrischem Strom beaufschlagt. Der elektrische Strom wird in dem elektrisch leitfähigen Polymermaterial 7 in Wärme umgewandelt, um das Türgriffgehäuse 100 zu beheizen. Die elektrischen Leiterstrukturen 8,9 sind zwischen einem Boden 106a des Aufnahmeraums 106 und dem elektrisch leitfähigen Polymermaterial 7 in den Aufnahmeraum 106 der Innenschale 105 eingebracht, beispielsweise eingegossen oder eingespritzt. An der Innenschale 105 ist auch ein Steckerabschnitt 11 ausgebildet, der sich (ausgehend von dem Aufnahmeraum 106) weg von der Innenseite 104 nach außen erstreckt und an welchem ein nicht dargestellter Stromversorgungsstecker 12 angeschlossen werden kann. Bevorzugt ist der Steckerabschnitt 11 so ausgeführt, das elektrische Leiterstrukturen 8,9, die in den Innenraum eingelegt werden, so in den Steckerabschnitt 11 hinein verlaufen können, dass darin ausgebildete Anschlusspinne 13 in dem Steckerabschnitt 11 stehen, so dass ein Stromversorgungsstecker 12 hieran angeschlossen werden kann.

Fig. 4 zeigt ein hier vorgeschlagenes Türgriffgehäuse 100 mit einer hier vorgeschlagenen Dichtung 200. Die Dichtung 200 ist im vorliegenden Fall umlaufend um das Türgriffgehäuse 100 angeordnet. In der Dichtung 200 ist eine weitere Heizung 203 integriert, welche ein elektrisch leitfähiges Polymermaterial 7 aufweist.

Bevorzugt existieren eine erste elektrische Leiterstruktur 8 und eine zweite elektrische Leiterstruktur 9.

In Fig. 5 sind die beschriebenen Leiterstrukturen 8, 9 dargestellt, mit denen das elektrisch leitfähige Polymermaterial 7 der Heizung 3 mit Strom beaufschlagt werden kann. Es existiert zumindest eine erste elektrische Leiterstruktur 8 und eine zweite elektrische Leiterstruktur 9, zwischen denen eine elektrische Spannung angelegt werden kann, um einen elektrischen Strom durch das elektrisch leitfähige Polymermaterial 7 zu erzeugen. Die Leiterstrukturen 8, 9 weisen jeweils ineinandergreifende kammartige Abschnitte 10 auf, zwischen denen die elektrische Spannung angelegt werden kann. Das elektrisch leitfähige Polymermaterial 7 umgibt die elektrischen Leiterstrukturen 8, 9 derart, dass ein elektrischer Strom durch das elektrisch leitfähige Polymermaterial 7 in Folge einer elektrischen Spannung zwischen den elektrischen Leiterstrukturen 8, 9 auftritt. An den elektrischen Leiterstrukturen 8,9 sind jeweils Anschlusspinne 13 vorgesehen, die sich bevorzugt in den Steckerabschnitt 11 erstrecken, um dort mit einem Stromversorgungsstecker 12 zur Versorgung der Heizung 3 mit elektrischem Strom angeschlossen werden zu können.

Fig. 6 zeigt ein Kraftfahrzeug 23, welches mindestens eine Fahrzeugtür 2 mit einem in dem beschriebenen Türgriffgehäuse 100 angeordneten und versenkbaren Türgriff 1 aufweist. Das Türgriffgehäuse 100 hat einen Aufnahmeraum 106, in welchem die Heizung 3 eine Einlage ausbildet. Die Heizung 3 steht mit der Innenseite 104 des Türgriffgehäuses 100, an welcher der Türgriff 1 angeordnet ist, in thermisch leitfähiger Verbindung. Hier dargestellt ist der Türgriff 1 in der bündigen Position 17, in welcher eine Außenfläche 19 der Tür mit einer Außenseite 4 des Türgriffs 1 bündig ist. Beispielhaft ist eine Vereisung 22 gezeigt, die in einer solchen Situation ein Ausfahren des Türgriffs 1 aus der bündigen Position 17 in die ausgefahrene Position 18 verhindert. Das Türgriffgehäuse 100 sowie der Türgriff 1 sind Teil eines Türöffnungsmechanismus 14, mit welchem ein Bediener die Fahrzeugtür 2 öffnen kann. Zu dem Türöffnungsmechanismus 14 zählt auch ein Antrieb 16 (insbesondere ein elektrischer Antriebsmotor) mit dem der Türgriff 1 aus der bündigen Position 17 in die ausgefahrene Position 18 gebracht werden kann sowie ein Steuergerät 24, mit welchem der Antrieb 16 angesteuert werden kann. Der Antrieb 16 kann bevorzugt auch dazu genutzt werden den Türgriff 1 testweise anzutreiben, um einen Widerstand zu erkennen, der beispielsweise durch eine Vereisung 22 hervorgerufen wird. Wenn ein solcher Widerstand erkannt wird, kann das Steuergerät 24 bevorzugt die Heizung 3 in dem Türgriffgehäuse 100 und oder die Heizung 203 in der umlaufend um das Türgriffgehäuse 100 angeordneten Dichtung 200 (vgl. Fig. 4) aktivieren, um die Vereisung zu lösen. Weiter dargestellt ist auch noch ein Temperatursensor 21, mit welchem eine Umgebungstemperatur und/oder eine Temperatur des Türgriffs 1 und/oder des Türgriffgehäuses 100 gemessen werden kann. Bevorzugt ist das Steuergerät 24 dazu eingerichtet anhand der Temperatur zu prüfen, ob eine Vereisung 22 des Türgriffs 1 überhaupt plausibel ist und weitere Schritte zur Auflösung einer Vereisung 22 nur dann einzuleiten, wenn die Vereisung 22 erkannt wurde.

### Bezugszeichenliste

- 1: Türgriff
- 2: Fahrzeugtür
- 3: Heizung
- 4: Außenseite
- 7: elektrisch leitfähiges Polymermaterial
- 8: erste elektrische Leiterstruktur
- 9: zweite elektrische Leiterstruktur
- 10: Kammartiger Abschnitt
- 11: Steckerabschnitt
- 12: Stromversorgungsstecker
- 13: Anschlusspin
- 14: Türöffnungsmechanismus
- 16: Antrieb
- 17: bündige Position
- 18: ausgefahrene Position
- 19: Außenfläche
- 20: hintere Fläche
- 21: Temperatursensor
- 22: Vereisung
- 23: Kraftfahrzeug
- 24: Steuergerät
- 28: umlaufende Kante
- 100: Türgriffgehäuse
- 104: Innenseite
- 105: Innenschale
- 106: Aufnahmeraum
- 106a: Boden (Aufnahmeraum)
- 107: umlaufende Kante
- 200: Dichtung
- 203: weitere Heizung

## Patentansprüche

1. Türgriffgehäuse (100) für eine Fahrzeugtür (2) eines Kraftfahrzeuges (23), wobei in dem Türgriffgehäuse (100) eine Heizung (3) integriert ist, die mit einer Innenseite (104) des Türgriffgehäuses (100), an welcher ein Türgriff (1) anordbar ist, in thermisch leitfähiger Verbindung steht, wobei die Heizung (3) ein elektrisch leitfähiges Polymermaterial (7) aufweist.

2. Türgriffgehäuse (100) nach Anspruch 1, aufweisend eine Innenschale (105), die die Innenseite (104) des Türgriffgehäuses (1) und einen Aufnahmeraum (106) bildet, wobei die Heizung (3) eine Einlage in dem Aufnahmeraum (106) der Innenschale (105) ausbildet.

3. Türgriffgehäuse (100) nach Anspruch 2, wobei das elektrisch leitfähige Polymermaterial (7) in die Innenschale (105) eingegossen, eingelegt, eingeklebt oder eingespritzt ist.

4. Türgriffgehäuse (100) nach einem der vorhergehenden Ansprüche, wobei die Heizung (3) derart in dem Türgriffgehäuse (100) angeordnet ist, dass insbesondere eine die Innenseite (104) des Türgriffgehäuses (100) umlaufende Kante (107) mit der Heizung (3) beheizbar ist.

5. Türgriffgehäuse (100) nach einem der vorhergehenden Ansprüche, wobei das elektrisch leitfähige Polymermaterial (7) PTC-Eigenschaften aufweist.

6. Türgriffgehäuse (100) nach einem der Ansprüche 2 bis 5, wobei elektrische Leiterstrukturen (8,9) zur Beaufschlagung des elektrisch leitfähigen Polymermaterials (7) mit elektrischem Strom zwischen der Innenschale (105), vorzugsweise einem Boden (106a) des Aufnahmeraums (106), und dem elektrisch leitfähigen Polymermaterial (7) angeordnet sind.

7. Türgriffgehäuse (100) nach Anspruch 6, wobei die elektrischen Leiterstrukturen (8,9) mindestens eine erste elektrische Leiterstruktur (8) und mindestens eine zweite elektrische Leiterstruktur (9) umfassen, die jeweils kammartig ausgeführte Abschnitte (10) aufweisen, wobei die kammartigen Abschnitte (10) der ersten elektrischen Leiterstruktur (8) und der zweiten elektrischen Leiterstruktur (9) ineinandergreifen.

8. Türgriffgehäuse (100) nach einem der vorhergehenden Ansprüche, wobei eine Innenschale (105), die die Innenseite (104) des Türgriffgehäuses (100) bildet, einen nach außen, von der Innenseite (104) weg ausgerichteten Steckerabschnitt (11) aufweist, an welchem ein Stromversorgungsstecker (12) zur Versorgung der Heizung (3) mit elektrischem Strom anschließbar ist.

9. Türgriffgehäuse (100) nach Anspruch 8, wobei elektrische Leiterstrukturen (8,9) zur Beaufschlagung des elektrisch leitfähigen Polymermaterials (7) der Heizung (3) mit elektrischem Strom Anschlusspinne (13) ausbilden, die sich derart in den Steckerabschnitt (11) hinein erstrecken, dass ein an dem Steckerabschnitt (11) angeschlossener Stromversorgungsstecker (12) an die Anschlusspinne (13) angeschlossen ist.

10. System mit einem Türgriffgehäuse (100) nach einem der vorhergehenden Ansprüche sowie einer Dichtung (200), welche um das Türgriffgehäuse (100) und in einem montierten Zustand zwischen dem Türgriffgehäuse (100) und der Fahrzeugtür (2) angeordnet ist, wobei in der Dichtung (200) eine weitere Heizung (203) integriert ist.

11. System nach Anspruch 10, wobei die weitere Heizung (203) ein elektrisch leitfähiges Polymermaterial (7) aufweist.

12. Türöffnungsmechanismus (14) zum selektiven Freigeben einer Fahrzeugtür (2) eines Kraftfahrzeuges (23) aus einer geschlossenen Position (15), aufweisend ein Türgriffgehäuse (100) nach einem der Ansprüche 1 bis 9 oder ein System nach einem der Ansprüche 10 und 11, weiter aufweisend einen Türgriff (1), welcher an der Innenseite (104) des Türgriffgehäuses (100) angeordnet ist, wobei der Türöffnungsmechanismus (14) einen Antrieb (16) aufweist, mit welchem der Türgriff (1) zwischen einer bündigen Position (17) und einer ausgefahrenen Position (18) hin- und her bewegbar ist, wobei in der bündigen Position (17) eine Außenseite (4) des Türgriffs (1) mit einem Abschnitt einer Außenfläche (19) der Fahrzeugtür (2), die den Türgriff (1) unmittelbar umgibt, bündig ist und wobei in der ausgefahrenen Position (18) die Außenseite (4) des Türgriffs (1) von der Außenfläche (19) der Fahrzeugtür (2) wegbewegt ist, sodass ein Bediener auf eine hintere Fläche (20) des Türgriffs (1) zugreifen kann.

13. Türöffnungsmechanismus (14) nach Anspruch 12, aufweisend einen Temperatursensor (21), mit dem eine Temperatur des Türgriffgehäuses (100) und/oder der Dichtung (200) überwacht werden kann, um eine Vereisungsgefahr des Türgriffs (1) und/oder Türgriffgehäuses (100) zu erkennen.

14. Türöffnungsmechanismus (14) nach einem der Ansprüche 12 oder 13, wobei der Antrieb (16) zum Bewegen des Türgriffs (1) aus der bündigen Position (17) in die ausgefahrene Position (18) dazu eingerichtet ist, in einem Testbetrieb mechanisch zu testen, ob eine Blockade des Türgriffs (1) vorliegt.

15. Türöffnungsmechanismus (14) nach einem der Ansprüche 12 bis 14, aufweisend ein Steuergerät (24), welches dazu eingerichtet ist, ein Signal einer Annäherung eines Bedieners an das Kraftfahrzeug (23) festzustellen und bei einer Annäherung eines Bedieners Maßnahmen zur Erkennung einer möglichen Vereisung des Türgriffs (1) und/oder Türgriffgehäuses (100) durchzuführen und gegebenenfalls die Heizung (3) in dem Türgriffgehäuse (100) und/oder in der Dichtung (200) zu aktivieren.
